# EUROPÄISCHE PATENTSCHRIFT

(11) **EP 1 425 123 B1**
(45) Veröffentlichungstag und Bekanntmachung des Hinweises auf die Patenterteilung: **20.07.2005**
(21) Anmeldenummer: 02777076.7
(22) Anmeldetag: 12.09.2002
(51) Int. Cl.: B22D 17/14, B22D 17/32

(54) **VERFAHREN ZUM STEUERN EINES VAKUUMVENTILS EINER VAKUUMDRUCKGIESSVORRICHTUNG SOWIE VAKUUMDRUCKGIESSVORRICHTUNG**
METHOD FOR CONTROLLING A VACUUM VALVE OF A VACUUM DIECASTING DEVICE AND VACUUM DIECASTING DEVICE
PROCEDE DE COMMANDE D'UNE SOUPAPE A VIDE D'UN DISPOSITIF DE MOULAGE SOUS VIDE ET DISPOSITIF DE MOULAGE SOUS VIDE

(30) Priorität: 12.09.2001 DE 10144945
(43) Veröffentlichungstag der Anmeldung: 09.06.2004
(73) Patentinhaber: ALCAN BDW GmbH & Co. KG, 85570 Markt Schwaben (DE)
(72) Erfinder: WÜST, Jürgen, 85435 Erding (DE); WÄHRISCH, Klaus, 45327 Essen (DE); AUER, Dieter, 85570 Markt Schwaben (DE); WENZEL, Elisabeth, 80336 München (DE); BAGNOUD, Christophe, CH-3960 Sierre (CH)
(74) Vertreter: Kramer - Barske - Schmidtchen
(86) Internationale Anmeldenummer: PCT/EP2002/010234
(87) Internationale Veröffentlichungsnummer: WO 2003/022489

(56) Entgegenhaltungen:
- EP-A- 0 936 009
- EP-A- 0 937 524
- DE-A- 4 216 773
- US-A- 4 852 634
- US-A- 4 997 026
- US-A- 6 082 438
- PATENT ABSTRACTS OF JAPAN vol. 013, no. 140 (M-810), 6. April 1989 (1989-04-06) & JP 63 303672 A (YAMAHA MOTOR CO LTD), 12. Dezember 1988 (1988-12-12)
- PATENT ABSTRACTS OF JAPAN vol. 006, no. 157 (M-150), 18. August 1982 (1982-08-18) -& JP 57 072766 A (ARAI TAKESHI), 7. Mai 1982 (1982-05-07)

## Beschreibung

Die Erfindung betrifft ein Verfahren zum Steuern eines Vakuumventils einer Vakuumdruckgießvorrichtung gemäß dem Oberbegriff des Anspruchs 1. Die Erfindung betrifft weiter eine Vakuumdruckgießvorrichtung gemäß dem Oberbegriff den Anspruchs 9.

Aus der DE 200 16 166 U1 ist eine Vakuumdruckgießvorrichtung bekannt, bei der der Füllstand von flüssigem Metall beim Einschießen in den Gießhohlraum von einem Metallkontaktsensor erfasst wird, der bei Kontakt mit dem flüssigen Metall ein Signal abgibt, auf das hin ein von einem Linearmotor angetriebener Verschlusskolben des Vakuumventils derart bewegt wird, dass das Vakuumventil zum Zeitpunkt der entsprechenden Auffüllung des Metalls ganz geschlossen ist. In einer Weiterbildung verwendet die bekannte Vakuumdruckgießvorrichtung einen mäanderförmig ausgebildeten Vakuum- bzw. Entlüftungskanal, in dem mehrere Metallkontaktsensoren angeordnet sind, die mit einem Rechner verbunden sind, der den Linearmotor des Verschlusskolbens entsprechend den Signalen der Sensoren steuert. Wenn nur ein Metallkontaktsensor vorgesehnen ist, können Schwankungen der Geschwindigkeit, mit der das geschmolzene Metall bei der Herstellung der Gussteile gefüllt wird, nicht ausgeglichen werden, so dass gewährleistet sein muss, dass das Vakuumventil auch bei hohen Einfüllgeschwindigkeiten rechtzeitig geschlossen wird, wodurch die Evakuierung vorzeitig beendet werden muss, was die Qualität des Gussteils nachteilig beeinflussen kann. Die Verwendung mehrerer Metallkontaktsensoren ist verhältnismäßig aufwendig.

Aus der DE 42 16 773 A1, von der in den Oberbegriffen der Ansprüche 1 und 9 ausgegangen wird, ist eine Druckgießvorrichtung mit einem Metallsensor zum Erfassen eines Füllstandes des Gießmaterials bekannt. Nach Auslösen des Metallsensors läuft eine vorbestimmte Verzögerungszeit, nach deren Ablauf das Vakuumventil mittels eines Hydraulikzylinders geschlossen wird. Alternativ oder zusätzlich zu dem Metallsensor verfügt die Druckgießvorrichtung über eine Schalteinrichtung, die ausgelöst wird, wenn der Kolben eine vorbestimmte Schiebeposition erreicht hat, bei der er die Füllöffnung überfährt. Eine vorbestimmte Verzögerungszeitdauer nach Erreichen der Schiebeposition wird das Vakuumventil geschlossen. Somit wird das Schließsignal für das Vakuumventil rein zeitgesteuert nach Ansprechen des Metallsensors und/oder Überfahren der Füllöffnung erzeugt und ist den vorgenannten Schwankungen unterworfen.

In der JP 63 303672 A ist eine Druckgießvorrichtung beschrieben, bei der die Bewegung des Kolbens von einem Begrenzungsschalter zum Starten der Unterdruckbeaufschlagung der Gießform und einem Begrenzungsschalter zum Starten der Hochgeschwindigkeitsphase erfasst wird. Ein Metallsensor ist nahe einem Durchlass für das Absaugen von Luft angeordnet. Der erstgenannte Begrenzungsschalter ist mit einem Schließventil verbunden, der zweitgenannte Begrenzungsschalter ist mit einem Tuner verbunden. Wenn das geschmolzene Metall den Sensor erreicht, zählt der als Zeitgeber wirksame Tuner die Zeitdauer vom Anschalten des Begrenzungsschalters bis zum Erfassen des geschmolzenen Metalls durch den Sensor und ausgehend von dieser Zeitdauer wird das Schließventil um eine vorbestimmte Zeitverzögerung früher geschlossen.

Die US 4,997,026 beschreibt eine Druckgießvorrichtung, bei der zwei Schalter vorgesehen sind, die die Kolbenstellung erfassen.

Die EP 0 937 524 A1 beschreibt eine Druckgießvorrichtung mit einem Bewegungssensor zum Erfassen der Bewegung des Kolbens und mit zwei Vakuumabschaltventilen.

Der Erfindung liegt die Aufgabe zugrunde, ein Verfahren zum Steuern eines Vakuumventils einer Vakuumdruckgießvorrichtung bzw. eine Vakuumdruckgießvorrichtung zu schaffen, mit der sich Gußteile verbesserter Qualität herstellen lassen, indem der Gießhohlraum während des Gießens so lange wie möglich mit Vakuum beaufschlagt wird.

Der das Verfahren betreffende Teil der Erfindungsaufgabe wird mit den Merkmalen des Anspruchs 1 gelöst.

Bei dem erfindungsgemäßen Verfahren wird nicht nur eine Stellung des Kolbens abhängig von einem vorbestimmten Füllstand des Gießmaterials im Gießhohlraum erfasst, sondern ausgehend von der so markierten Stellung des Kolbens wird die Kolbenbewegung erfasst und das Vakuumventil geschlossen, wenn sich der Kolben um eine vorbestimmte Strecke weiterbewegt hat.

Die Unteransprüche 2 bis 8 sind auf vorteilhafte Weiterbildungen und Durchführungsformen des erfindungsgemäßen Verfahrens gerichtet.

Der Anspruch 9 kennzeichnet eine Vakuumdruckgießvorrichtung zur Lösung des diesbezüglichen Teils der Erfindungsaufgabe.

Die erfindungsgemäße Druckgießvorrichtung wird mit den Merkmalen der Ansprüche 10 und 11 in vorteilhafter Weise weitergebildet.

Die Erfindung wird im folgenden anhand schematischer Zeichnungen beispielsweise und mit weiteren Einzelheiten erläutert.

Es stellen dar:
- Fig. 1: eine schematische Ansicht einer Vakuumdruckgießvorrichtung und
- Fig. 2 und 3: Kurven zur Erläuterung der Funktionsweise der erfindungsgemäßen Vorrichtung.

Gemäß Fig. 1 enthält eine Vakuumdruckgießvorrichtung wenigstens zwei Grundkörper 2 und 4, die mittels einer nicht dargestellten Antriebseinritchung in an sich bekannter Weise aufeinander zu- und voneinander wegbewegbar sind. An jedem Grundkörper ist ein zugehöriges Formteil 6 bzw. 8 befestigt, wobei einander zugewandte Flächen der Formteile 6 und 8 derart ausgebildet sind, dass bei aufeinander zu bewegten Grundkörpern bzw. geschlossenem Werkzeug ein Gießhohlraum 10 gebildet ist.

Zum Einleiten von Gießmaterial, vorzugsweise flüssigem Metall, in den Gießhohlraum 10 dient ein zum Gießhohlraum 10 hin offener Zylinder 12, in dem ein Kolben 14 beweglich ist, der über einen Schaft 16 mit einem Aktor 17 zum Antrieb des Kolbens 14 verbunden ist. Durch die Wand des Zylinders 12 führt eine Einfüllleitung 18 zum Einfüllen des flüssigen Gießmaterials.

An den Gießhohlraum 10 grenzt ein Füllstandssensor 20 an, der bei Berührung mit in dem Gießhohlraum 10 aufsteigendem Gießmaterial 22 ein Signal erzeugt. An den oberen Endbereich des Gießhohlraums 10 grenzt eine Vakuumöffnung 24, die über ein Vakuumventil 26 mit einer Vakuumpumpe 28 verbunden ist. Das Vakuumventil 26 ist von einer Bauart, bei der das Ventilglied des Vakuumventils sich auf ein Schließsignal hin mit möglichst kurzer Verzögerung in die Schließstellung bewegt, in der das Vakuumventil 26 geschlossen ist. Die Betätigung des Ventilglieds geschieht beispielsweise mittels eines Aktors, beispielsweise eines Elektromagneten 30. Sie kann auch hydraulisch oder sonstwie geeignet erfolgen.

Die Stellung des Kolbens 14 bzw. des Schaftes 16 wird von einem Bewegungssensor 32 längs des Hubs des Kolbens 14 erfasst. Der Bewegungssensor 32 kann beispielsweise ein linearer Sensor sein oder ein inkrementeller Drehsensor, wenn die Linearbewegung des Kolbens über eine entsprechende Mechanik in eine Drehbewegung umgewandelt wird.

Der Bewegungssensor 32, der Füllstandssensor 20 und der Magnet des Vakuumventils 26 sind mit einem elektronischen Steuergerät 34 verbunden, das einen Mikroprozessor mit zugehörigen Speichereinrichtungen, eine Anzeigeeinheit, beispielsweise in Form eines Displays, und Bedienelemente enthält.

Aufbau und Funktion der geschilderten Komponenten sind an sich bekannt. Im folgenden wird deren Zusammenwirken erläutert:

Es sei angenommen, dass der Kolben 14 gemäß Fig. 1 nach rechts über die Mündung der Einfüllleitung 18 hinaus bewegt ist. Durch die Einfüllleitung 18 kann dann flüssiges Metall in den evakuierten Gießhohlraum 10 eingefüllt werden, wobei der Raum innerhalb des Zylinders 12 links von dem Kolben 14 beispielsweise abhängig von den Volumenverhältnissen zu 20% bis 60% mit flüssigem Gießmaterial gefüllt wird. Der Kolben 14 wird dann nach links über die Mündung der Einfüllleitung 18 hinaus bewegt. Das Vakuumventil 26 ist offen. Die Vakuumpumpe 28 läuft, so dass der Gießhohlraum 10 mit Vakuum beaufschlagt ist. Das Gießmaterial 22 wird in den Gießhohlraum 10 gepresst und erreicht den Füllstandssensor 20.

Sobald das Gießmaterial 22 den Füllstandssensor 20 erreicht, sendet dieser ein Triggersignal an das Steuergerät 34, woraufhin die von dem Bewegungssensor 32 erfasste Stellung, die der Kolben bei Auslösen des Triggersignals hat, im Steuergerät 34 markiert wird. Vorteilhafterweise wird der Aktor 17, der beispielsweise hydraulisch ist, von dem Triggersignal auf eine größere Geschwindigkeit umgeschaltet, so dass das Gießmaterial in den Rest des Formhohlraums mit hoher Geschwindigkeit unter hohem Druck eingeschossen wird.

Fig. 2 verdeutlicht die Verhältnisse. Dargestellt ist die Geschwindigkeit des Kolbens 14 abhängig von der zurückgelegten Wegstrecke s. Wie ersichtlich, beginnt die Kolbenbewegung mit kleiner Geschwindigkeit bis zur Stellung s₁, bei der das Gießmaterial 22 den Füllstandssensor 20 erreicht. Die zugehörige Stellung s₁ wird im Steuergerät 34 gespeichert. Gleichzeitig wird die Kraft oder, falls vorgesehen, die Geschwindigkeit, mit der der Aktor 17 den Kolben 14 antreibt, auf einen hohen Wert geschaltet. Es sei angenommen, dass die Stellung s₂ des Kolbens derjenigen Stellung entspricht, in der das Gießmaterial die Vakuumöffnung 24 des Vakuumventils 26 erreicht, das heißt, diejenige Kolbenstellung ist, bei der das Vakuumventil 26 geschlossen sein muss, um vom Gießmaterial nicht zerstört zu werden. Es sei weiter angenommen, dass sich der Kolben innerhalb einer vorbestimmten Verzögerungszeitdauer Δt, die das Vakuumventil 26 benötigt, um auf ein Schließsignal hin zu schließen, um die Strecke Δs bewegt. Wie aus Fig. 2 unmittelbar ersichtlich, muss das Schließsignal für das Vakuumventil 26 dann zu dem Zeitpunkt erzeugt werden, zu dem der Kolben die Stellung s₃ hat. Da im Steuergerät 17 die Stellung s₁ des Kolbens markiert ist, kann mit Hilfe des Bewegungssensors 32 die Strecke s₃-s₂ bzw. die Stellung s₃ des Kolbens genau erfasst werden, und zu diesem Zeitpunkt das Schließsignal für das Vakuumventil 26 erzeugt werden.

Fig. 3 zeigt eine Kennlinie, die den zeitlichen Verlauf der Kolbenstellung angibt. In Fig. 3 ist zusätzlich die Verzögerung Δt des Vakuumventils 26 eingezeichnet.

Es versteht sich, dass die Kennlinie der Fig. 2 durch Differenzierung der Kennlinie der Fig. 3 erzeugt werden kann. Je nach Konstruktion des Bewegungssensors 32 kann die Kennlinie der Fig. 2 oder der Fig. 3 unmittelbar aufgenommen werden und die Kennlinie der Fig. 3 durch Integration der Kennlinie der Fig. 2 oder die Kennlinie der Fig. 2 durch Differenzierung der Kennlinie der Fig. 3 erzeugt werden.

Je nach Konstruktion des Vakuumventils und dessen Anordnung im Gießhohlraum kann der Gießhohlraum bei Erreichen der Kolbenstellung s₂ (Gießmaterial erreicht die Vakuumöffnung 24) vollständig gefüllt sein oder, wie in den Figuren dargestellt, erst weitgehend gefüllt sein, so dass der Kolben noch eine geringe zusätzliche Strecke zurücklegt. Es versteht sich, dass der Kolben auch derart gesteuert werden kann, dass er in der Stellung s₂ gebremst wird.

Vorteilhaft ist, die Kennlinie der Fig. 2 als eine Sollkennlinie zu speichern, die einem einwandfreien Zustand der Gießvorrichtung entspricht. Diese Sollkennlinie kann dann zur Ermittlung der Stellung s₃ des Kolbens dienen, bei der das Schließsignal für das Vakuumventil erzeugt wird.

Die Sollkennlinie kann laufend zusammen mit einer Istkennlinie beispielsweise auf einem Bildschirm visualisiert werden, so dass Betriebsänderungen der Druckgießvorrichtung unmittelbar sichtbar sind und eventuelle Fehler frühzeitig erkannt werden. Weiter kann bei der Serienherstellung von Gußteilen die Kennlinie, die zur Ermittlung von s₃ verwendet wird, laufend aktualisiert werden, indem beispielsweise die Istkennlinie eines unmittelbar zurückliegenden Gießvorgangs als Kennlinie zur Ermittlung von s₃ herangezogen wird oder eine aus mehreren zurückliegenden Gießvorgängen gemittelte Kennlinie.

Insgesamt wird mit der Erfindung erreicht, dass der Gießhohlraum während des Gießens so lange wie möglich mit Vakuum beaufschlagt werden kann, so dass Vakuumdruckgussteile hoher Qualität hergestellt werden. Die Porenfreiheit der Druckgussteile wird dadurch weiter verbessert, dass die Endphase des Gießens durch die höhere Kolbenkraft unter hohem Gießdruck erfolgt, so dass etwaige Poren, soweit das in ihnen enthaltene Gas nicht durch das Vakuum abgesaugt wird, im Volumen verkleinert werden.

Die erfindungsgemäße Vorrichtung kann in vielfältiger Weise abgeändert und weitergebildet werden.

Beispielsweise können in einer Druckgießvorrichtung mehrere, von einem Gießhohlraum 10 ausgehende Anschlüsse an Vakuumventile und mehrere Füllstandssensoren vorgesehen sein, wobei die Anwendung des erfindungsgemäßen Verfahrens dann voraussetzt, dass in den Relationen der Füllungen der einzelnen, zwischen den Füllstandssensoren und den Vakuumventilen liegenden Kanälen keine Änderungen eintreten. Die Visualisierung der Kennlinie der Fig. 2 ist, wie unmittelbar ersichtlich, wegen deren guter Auflösung zwar vorteilhaft; es können jedoch auch andere Kennlinien visualisiert werden. Weiter ist es möglich, das Schließsignal nicht unmittelbar dadurch zu erzeugen, dass der Kolben eine vorbestimmte Stellung (s₃) in Fig. 2 erreicht, sondern dadurch, dass er eine vorbestimmte Geschwindigkeit hat, usw..

### Bezugszeichenliste

- 2: Grundkörper
- 4: Grundkörper
- 6: Formteil
- 8: Formteil
- 10: Gießhohlraum
- 12: Zylinder
- 14: Kolben
- 16: Schaft
- 17: Aktor
- 18: Einfüllleitung
- 20: Füllstandssensor
- 22: Gießmaterial
- 24: Vakuumöffnung
- 26: Vakuumventil
- 28: Vakuumpumpe
- 30: Elektromagnet
- 32: Bewegungssensor
- 34: Steuergerät

## Patentansprüche

1. Verfahren zum Steuern eines Vakuumventils einer Vakuumdruckgießvorrichtung, bei welchem Verfahren
flüssiges Gießmaterial (22) von einem Kolben (14) in einen evakuierten Gießhohlraum gedrückt wird,
ein vorbestimmter Füllstand des Gießmaterials in dem Gießhohlraum erfasst wird, und
das in einer Verbindung zwischen einer Vakuumquelle (28) und dem Gießhohlraum (10) angeordnete Vakuumventil (26) derart betätigt wird, dass das Vakuumventil geschlossen ist, wenn das Gießmaterial einen Anschluß des Vakuumventils an den Gießhohlraum erreicht,
**dadurch gekennzeichnet, dass**
die Bewegung des Kolbens (14) kontinuierlich erfasst wird,
die Stellung (s₁) markiert wird, die der Kolben hat, wenn das Gießmaterial den vorbestimmten Füllstand erreicht, und
das Vakuumventil (26) geschlossen wird, wenn sich der Kolben - ausgehend von der markierten Stellung - (s₁) um eine vorbestimmte Strecke (s₃ - s₁) weiterbewegt hat.

2. Verfahren nach Anspruch 1, **dadurch gekennzeichnet, dass** die vorbestimmte Strecke (s₃ - s₁) die Differenz aus der Strecke (s₂ - s₁) ist, um die sich der Kolben, ausgehend von der markierten Stellung s₁ weiterbewegt, bis das Gießmaterial den Anschluß des Vakuumventils (26) erreicht, und einer Strecke (s₂ - s₃), um die sich der Kolben während einer vorbestimmten zeitlichen Verzögerungszeitdauer bewegt, um die verzögert das Vakuumventil auf ein Schließsignal hin in seine Schließstellung schaltet.

3. Verfahren nach Anspruch 1, **dadurch gekennzeichnet, dass** die Geschwindigkeit, mit der der Kolben (14) bewegt wird, bei Erreichen des vorbestimmten Füllstandes vergrößert wird.

4. Verfahren nach einem der Ansprüche 1 bis 3, **dadurch gekennzeichnet, dass** die von einem Bewegungssensor (32) erfasste Stellung des Kolbens (14) zeitlich differenziert wird und aus der Geschwindigkeit des Kolbens und dessen augenblicklicher Stellung der Zeitpunkt bestimmt wird, zu dem ein Schließsignal für das Vakuumventil (26) erzeugt wird.

5. Verfahren nach einem der Ansprüche 1 bis 3, **dadurch gekennzeichnet, dass** zur Bestimmung des Zeitpunktes des Schließsignals eine Kennlinie verwendet wird, die die Kolbenstellung in Abhängigkeit von der Zeit oder die Kolbengeschwindigkeit in Abhängigkeit von der Kolbenstellung angibt.

6. Verfahren nach Anspruch 5, **dadurch gekennzeichnet, dass** die zur Bestimmung des Zeitpunktes des Schließsignals verwendete Kennlinie als eine Soll-Kennlinie gespeichert wird.

7. Verfahren nach Anspruch 6, **dadurch gekennzeichnet, dass** Abweichungen zwischen der Soll-Kennlinie und einer Ist-Kennlinie visualisiert werden.

8. Verfahren nach einem der Ansprüche 5 bis 7, **dadurch gekennzeichnet, dass** die Kennlinie, die zur Bestimmung des Zeitpunktes des Schließsignals verwendet wird, laufend aktualisiert wird.

9. Vakuumdruckgießvorrichtung, enthaltend
einen Gießhohlraum (10), der über ein Vakuumventil (26) evakuierbar ist und in den flüssiges Gießmaterial mittels eines von einem Aktor (17) betätigen Kolbens (14) drückbar ist,
einen Füllstandssensor (20) zum Erfassen eines Füllstandes des Gießmaterials in dem Gießhohlraum,
einen Stellungssensor (32) zum Erfassen wenigstens einer vorbestimmten Stellung des Kolbens (14) und
ein mit dem Füllstandsensor verbundenes Steuergerät (34) zum Steuern des Vakuumventils,
**dadurch gekennzeichnet, dass**
der Stellungssensor (32) derart ausgebildet ist, dass er die Bewegung des Kolbens (14) kontinuierlich erfasst und,
das Steuergerät (34) derart ausgebildet ist, dass es ein Schließsignal für das Vakuumventil (26) erzeugt, wenn der Kolben nach Erreichen einer Stellung s₁, bei der der Füllstandsensor (20) das Gießmaterial erfasst, um eine vorbestimmte Strecke (s₃ - s₁) verschoben ist.

10. Vakuumdruckgießvorrichtung nach Anspruch 9, **dadurch gekennzeichnet, dass** das Steuergerät (34) eine Speichereinrichtung zum Speichern einer Kennlinie enthält, die die Kolbenstellung in Abhängigkeit von der Zeit oder die Kolbengeschwindigkeit in Abhängigkeit der Kolbenstellung angibt.

11. Vakuumdruckgießvorrichtung nach Anspruch 9 oder 10, **gekennzeichnet durch** eine Visualisierungseinrichtung zum Visualisieren von Abweichungen zwischen einer gespeicherten Soll-Kennlinie und einer aufgenommenen Ist-Kennlinie.

## Claims

1. Method for controlling a vacuum valve of a vacuum die casting apparatus, in which method
liquid casting material (22) is pressed by a piston (14) into an evacuated casting cavity,
a predetermined filling level of the casting material in the casting cavity is detected, and
the vacuum valve (26), which is arranged in a connection between a vacuum source (28) and the casting cavity (10), is operated such that the vacuum valve is closed when the casting material reaches a port of the vacuum valve on the casting cavity,
**characterised in that**
the movement of the piston (14) is continuously detected,
the position (s₁) is marked, which the piston has when the casting material reaches the predetermined filling level, and
the vacuum valve (26) is closed when the piston has further moved away from the marked position (s₁) by a predetermined distance (s₃ - s₁).

2. Method according to claim 1, **characterised in that** the predetermined distance (s₃ - s₁) is the difference between the distance (s₂ - s₁), by which the piston further moves away from the marked position (s₁) until the casting material reaches the port of the vacuum valve (26), and a distance (s₂ - s₃), by which the piston moves during a predetermined time delay period, in which the vacuum valve changes to its closed position delayed with respect to a closing signal.

3. Method according to claim 1, **characterised in that** the speed at which the piston (14) is moved is increased upon reaching the predetermined filling level.

4. Method according to one of claims 1 to 3, **characterised in that** the position of the piston (14), which position is detected by a motion sensor (32), is differentiated with respect to time and the time point, at which the closing signal for the vacuum valve (26) is generated, is determined from the speed of the piston and its momentary position.

5. Method according to one of claims 1 to 3, **characterised in that** a characteristic curve is used for determining the time point of the closing signal, which curve indicates the piston position in relation to the time or the piston speed in relation to the piston position.

6. Method according to claim 5, **characterised in that** the characteristic curve, which is used for determining the time point of the closing signal, is stored as a reference characteristic curve.

7. Method according to claim 6, **characterised in that** deviations between the reference characteristic curve and an actual characteristic curve are visualized.

8. Method according to one of claims 5 to 7, **characterised in that** the characteristic curve, which is used for determining the time point of the closing signal, is continuously updated.

9. Vacuum die casting apparatus including
a casting cavity (10), which is evacuatable via a vacuum valve (26), and into which a liquid casting material is pressable by means of a piston (14) that is actuated by an actuator (17),
a filling level sensor (20) for detecting a filling level of the casting material in the casting cavity,
a position sensor (32) for detecting at least one predetermined position of the piston (14), and
a control device (34), which is connected with the filling level sensor, for controlling the vacuum valve,
**characterised in that**
the position sensor (32) is formed such that it continuously detects the movement of the piston (14), and
the control device (34) is formed such that it generates a closing signal for the vacuum valve (26) when the piston, after reaching a position s₁ at which the filling level sensor (20) detects the casting material, is displaced by a predetermined distance (s₃ - s₁).

10. Vacuum die casting apparatus according to claim 9, **characterised in that** the control device (34) includes a storage device for storing a characteristic curve, which curve indicates the piston position in relation to the time or the piston speed in relation to the piston position.

11. Vacuum die casting apparatus according to claim 9 or 10, **characterised by** a visualization device for visualization of deviations between a stored reference characteristic curve and a recorded actual characteristic curve.

## Revendications

1. Procédé de commande d'une soupape à vide d'un dispositif de moulage sous vide, dans lequel
une matière à mouler liquide (22) est poussée par un piston (14) dans une empreinte de moulage dont l'air a été évacué,
un niveau de remplissage prédéterminé de la matière à mouler dans l'empreinte de moulage est détecté, et
la soupape à vide (26) disposée dans un raccordement entre une source de vide (28) et l'empreinte de moulage (10) est actionnée de telle sorte que la soupape à vide est fermée lorsque la matière à mouler atteint un branchement de la soupape à vide à l'empreinte de moulage,
**caractérisé en ce que**
le déplacement du piston (14) est détecté en continu,
la position (s₁) que le piston occupe lorsque la matière à mouler atteint le niveau de remplissage prédéterminé est marquée, et
la soupape à vide (26) est fermée lorsque le piston a avancé d'une distance prédéterminée (s₃ - s₁) en partant de la position marquée (s₁).

2. Procédé selon la revendication 1, **caractérisé en ce que** la distance prédéterminée (s₃ - s₁) est la différence de la distance (s₂ - s₁) sur laquelle le piston avance à partir de la position marquée s₁ jusqu'à ce que la matière à mouler atteigne le branchement de la soupape à vide (26), et d'une distance (s₂ - s₃) sur laquelle se déplace le piston pendant un temps de retard prédéterminé, avec lequel la soupape à vide commute sur sa position de fermeture suite à un signal de fermeture.

3. Procédé selon la revendication 1, **caractérisé en ce que** la vitesse à laquelle le piston (14) est déplacé est augmentée lorsque le niveau de remplissage prédéterminé est atteint.

4. Procédé selon l'une quelconque des revendications 1 à 3, **caractérisé en ce que** la position du piston (14) détectée par un capteur de déplacement (32) est différenciée dans le temps, et qu'à partir de la vitesse du piston et de sa position instantanée, l'instant est déterminé auquel un signal de fermeture est généré pour la soupape à vide (26).

5. Procédé selon l'une quelconque des revendications 1 à 3, **caractérisé en ce que** pour déterminer l'instant du signal de fermeture, on utilise une courbe caractéristique qui indique la position de piston en fonction du temps ou bien la vitesse de piston en fonction de la position de piston.

6. Procédé selon la revendication 5, **caractérisé en ce que** la courbe caractéristique utilisée pour déterminer l'instant du signal de fermeture est mémorisée comme une courbe caractéristique nominale.

7. Procédé selon la revendication 6, **caractérisé en ce que** des écarts entre la courbe caractéristique nominale et une courbe caractéristique réelle sont visualisées.

8. Procédé selon l'une quelconque des revendications 5 à 7, **caractérisé en ce que** la courbe caractéristique qui est utilisée pour déterminer l'instant du signal de fermeture est actualisée en permanence.

9. Dispositif de moulage sous vide, comprenant
une empreinte de moulage (10) dont l'air peut être évacué par l'intermédiaire d'une soupape à vide (26) et dans laquelle une matière à mouler liquide peut être poussée au moyen d'un piston (14) actionné par un actionneur (17),
un capteur de niveau de remplissage (20) pour détecter un niveau de remplissage de la matière à mouler dans l'empreinte de moulage,
un capteur de position (32) pour détecter au moins une position prédéterminée du piston (14), et
un organe de commande (34) relié au capteur de niveau de remplissage pour commander la soupape à vide,
**caractérisé en ce que**
le capteur de position (32) est réalisé de telle sorte qu'il détecte en continu le déplacement du piston (14), et
l'organe de commande (34) est réalisé de telle sorte qu'il génère un signal de fermeture pour la soupape à vide (26) lorsque le piston, après avoir atteint une position s₁ où le capteur de niveau de remplissage (20) détecte la matière à mouler, s'est déplacé d'une distance prédéterminée (s₃ - s₁).

10. Dispositif de moulage sous vide selon la revendication 9, **caractérisé en ce que** l'organe de commande (34) comprend un dispositif de mémoire pour mémoriser une courbe caractéristique qui indique la position de piston en fonction du temps ou bien la vitesse de piston en fonction de la position de piston.

11. Dispositif de moulage sous vide selon la revendication 9 ou 10, **caractérisé par** un dispositif de visualisation pour visualiser des écarts entre une courbe caractéristique nominale mémorisée et une courbe caractéristique réelle enregistrée.
